# DEMANDE DE BREVET EUROPEEN

(11) **EP 0 200 667 A1**
(43) Date de publication de la demande: **05.11.1986**
(21) Numéro de dépôt: 86470001.8
(22) Date de dépôt: 20.02.1986
(51) Int. Cl.: B65D 5/06

(54) **Moyens pour la fermeture après usage d'un conteneur pour le conditionnement de liquides**

(30) Priorité: 22.02.1985 FR 8502712
(71) Demandeur: SOCIETE GENERALE DES EAUX MINERALES DE VITTEL, F-88800 Vittel (Vosges) (FR)
(72) Inventeur: Cazes, Michel, F-88800 Vittel (FR)
(74) Mandataire: Poupon, Michel

(57) **Abrégé**

Il s'agit d'un moyen adhésif appliqué sur la surface externe du conteneur (2) et contre lequel est appliquée par pliage et pression la corne supérieure (1) sur laquelle est ménagée l'ouverture (5).

## Description

La présente invention a pour objet un perfectionnement apporté aux moyens de fermeture après usage d'un conteneur tel que sachet ou récipient souple ou semi-rigide, ledit sachet ayant été au préalable ouvert, par découpe ou arrachage d'une zone préperforée au niveau d'une corne supérieure formant bec verseur.

On connait des conteneurs pour le conditionnement des liquides, en particulier liquides alimentaires, consistant essentiellement en un sachet souple ou semi-rigide. Ces conteneurs sont de volume variable, mais généralement, en particulier lorsqu'ils, contiennent des boissons, de environ 1 litre. Le contenu n'est donc pas amené à être consommé par l'utilisateur en une seule fois, et se pose donc le problème de la fermeture du conteneur après un premier usage et après des usages successifs:

L'ouverture des conteneurs de ce type peut être réalisée de plusieurs manières.

De manière traditionnelle, la découpe d'une corne est effectuée par l'utilisateur avec des ciseaux. On obtient une ouverture relativement large, qui présente l'inconvénient d'être aléatoire.

On a également proposé de réaliser une zone de préperforation, avec languette adhésive d'arrachage de ladite zone préperforée. Dans ce cas, la zone d'ouverture est localisée et de forme constante d'un conteneur à un autre et d'un utilisateur à un autre.

Pour les conteneurs actuellement utilisés il n'existe pas de système de fermeture spécifique. Ceci est dommageable pour le liquide subsistant qui peut s'oxyder à l'air ou se détériorer.

Le besoin se fait donc sentir d'un moyen de fermeture pour des conteneurs de ce type, qui soit simple, fiable, peu onéreux et qui permette de garantir les qualités gustatives et organoleptiques du produit ainsi conditionné après ouverture du conteneur.

Conformément à l'invention, ce résultat est obtenu avec un moyen de fermeture après usage d'un conteneur tel que sachet ou récipient souple ou semi-rigide, ledit sachet ayant été au préalable ouvert par découpe ou arrachage d'une zone préperforée, au niveau d'une corne supérieure formant bec verseur, caractérisé en ce qu'il consiste en un moyen adhésif appliqué sur la surface externe du conteneur et contre lequel est appliquée par pliage et pression la corne supérieure sur laquelle est ménagée l'ouverture.

L'ouverture pourra être indifféremment de type aléatoire, comme décrit précédemment, ou du type à préperforation.

L'adhésif pourra être appliqué sous des formes multiples, par exemple par points ou en ruban.

De manière préférentielle, la corne supérieure devant être découpée sera, de fabrication, repliée contre le conteneur et maintenue en position par ledit moyen adhésif.

On comprendra mieux l'invention à l'aide de la description ci-après de deux modes non limitatifs de mise en oeuvre, en référence aux dessins annexés dans lesquels:
- La figure 1 illustre un mode de réalisation avec ouverture par préperforation et fermeture par points de colle, le conteneur étant représenté en vue perspective partielle au niveau de la corne.de versage,
- la figure 2 illustre le conteneur de la figure 1, en position fermée,
- la figure 3 est une vue analogue à la figure 1 avec ruban adhésif,
- la figure 4 illustre le conteneur de la figure 3 en position fermée.

On se référera tout d'abord à la figure 1. On a représenté la corne supérieure (1) d'un conteneur (2) représenté de manière partielle. Ce conteneur est de structure par ailleurs indifférente.

L'ouverture du conteneur est réalisée sur ce mode de mise en oeuvre par une languette adhésive (3) recouvrant une zone préperforée (4).

Cette zone préperforée (4), une fois arrachée, détermine une ouverture de versage (5), représentée à la figure 2.

Pour réaliser la fermeture, on dispose sur la partie supérieure du conteneur deux points d'adhésif de contact (6). Il peut y avoir indifféremment un ou une pluralité de points d'adhésif, selon une pluralité de répartitions géométriques possibles. Il peut également s'agir d'une bande adhésive.

Lorsque le conteneur a été ouvert, la fermeture est obtenue en rabattant la corne (1) sur l'adhésif (6), ce qui a été représenté à la figure 2.

Le même résultat peut être obtenu avec une ouverture du type aléatoire, obtenue par découpe avec des ciseaux.

On a représenté une variante aux figures 3 et 4, dans laquelle l'adhésif est en bande (7) et où la corne (1) est rabattue non pas sur le dessus du conteneur mais sur la face avant de celui-ci.

## Revendications

1. Moyen de fermeture après usage d'un conteneur tel que sachet ou récipient souple ou semi-rigide, ledit sachet ayant été au préalable ouvert par découpe ou arrachage d'une zone perperforée, au niveau d'une corne supérieure formant bec verseur caractérisé en ce qu'il consiste en un moyen adhésif appliqué sur la surface externe du conteneur (2) et contre lequel est appliqué par pliage et pression la corne supérieure (1) sur laquelle est ménagée l'ouverture (5).

2. Moyen de fermeture selon la revendication 1, caractérisé en ce qu'il consiste en un ou une pluralité de points (6).

3. Moyen de fermeture selon la revendication 1, caractérisé en ce qu'il consiste en un ruban adhésif (7).

4. Moyen de fermeture selon l'une quelconque des revendications 1 à 3, caractérisé en ce que le moyen adhésif est appliqué sur la face supérieure du conteneur.

5. Moyen de fermeture selon l'une quelconque des revendication 1 à 3, caractérisé en ce que le moyen adhésif est appliqué sur la face avant du conteneur.

6. Moyen de fermeture selon l'une quelconque des revendications 1 à 5, caractérisé en ce que la corne (1) est repliée de fabrication sur le moyen adhésif (6,7) et maintenu en position par celui-ci, avant ouverture du conteneur.

7. Moyen de fermeture selon l'une quelconque des revendications 1 à 6, caractérisé en ce que l'ouverture du conteneur est obtenue par arrachage d'une zone préperforée (4).
